# EUROPÄISCHE PATENTSCHRIFT

(11) **EP 0 384 931 B1**
(45) Veröffentlichungstag und Bekanntmachung des Hinweises auf die Patenterteilung: **16.06.1993**
(21) Anmeldenummer: 89103672.5
(22) Anmeldetag: 02.03.1989
(51) Int. Cl.: E06B 3/26, E06B 3/46

(54) **Rahmen mit Fest- und/oder Schiebeelementen**
Frame with fixed and/or sliding wings
Châssis avec vantaux fixes ou coulissants

(43) Veröffentlichungstag der Anmeldung: 05.09.1990
(73) Patentinhaber: Mische, Gerhard, D-32657 Lemgo (DE)
(72) Erfinder: Mische, Gerhard, D-32657 Lemgo (DE)
(74) Vertreter: Hanewinkel, Lorenz, Dipl.-Phys.

(56) Entgegenhaltungen:
- EP-A- 0 112 199
- CH-A- 641 240
- DE-A- 2 023 820
- DE-A- 2 608 686
- DE-A- 2 756 151
- FR-A- 2 164 996
- FR-A- 2 249 231
- FR-A- 2 298 673
- FR-A- 2 518 159

## Beschreibung

Die Erfindung bezieht sich auf einen Rahmen mit Fest- und/oder Schiebeelementen, insbesondere Türen, entsprechend dem Oberbegriff des Patentanspruches 1.

Aus der FR-A-2 518 159 ist ein Rahmen mit Fest- und Schiebeelementen bekannt geworden, der ein als Hohlkammerprofil ausgebildetes und zu einem Blendrahmen zusammengesetztes, im Querschnitt langgestrecktes, flaches Rahmenprofil mit mehreren, nebeneinander liegenden, thermisch getrennnten Querschnittsabschnitten aufweist; an bzw. in diesem Rahmenprofil werden unter Rastverbindung Strangprofile festgelegt.

Weiterhin Zeigt die CH-A-641 240 einen Rahmen mit Festelementen, mit einem als Hohlkammerprofil ausgebildeten und zu einem umlaufenden, ein Festelement umgebenden Flügelrahmen zusammengesetzten, im Querschnitt quadratförmigen Flügelprofil mit zwei thermisch getrennten Querschnittsabschnitten und an bzw. in das Flügelprofil unter Schiebeverbindung eingesetzte Strangprofile.

Ausgehend von diesem Stand der Technik ist es Aufgabe der Erfindung, einen Rahmen mit Fest- und/oder Schiebeelementen als Schiebeanlage für Bauwerke, insbesondere Wintergärten zu schaffen, bei dem der Rahmen als Blendrahmen und ein Flügelrahmen für das Fest- bzw. Schiebeelement sowie in den Flügelrahmen einsetzbare Sprossen beim Einsatz großflächiger Fest- bzw. Schiebeelemente, aus thermisch günstig ausgeführten, pflegeleicht ausgebildeten und außen weitestgehend ebene und beim Blendrahmen gut begehbare Flächen zeigenden Profilen gebildet sind und diese Profile einfach und stabil miteinander verbindbar sowie optimal gegeneinander abgedichtet sind.

Die Aufgabe wird erfindungsgemäß durch die kennzeichnenden Merkmale des Patentanspruches 1 gelöst, wobei die in den Unteransprüchen aufgeführten Gestaltungsmerkmale vorteilhafte Weiterbildungen der Aufgabenlösung darstellen.

Der Rahmen hat eine flache, ebene Blendrahmengestaltung, durch die seine Profile gut zu pflegen und leicht zu begehen (keine Rillen, keine hohen Stolperkanten) sind.

Durch die Blendrahmenkonstruktion ist eine Zwangsentwässerung im unteren Bereich nicht notwendig, da das Einbringen von Wasser und Schmutz unmöglich ist.

Das Flügelrahmenprofil ist sehr stabil und bietet Formtreue, auch beim Einbau großer Glasscheiben. Zur besseren Abdichtung von Wind und Nässe werden lange Bürstendichtungen verwendet.

Der Einbau von Tandemrollen gewährleistet einen leisen und leichtgängigen Lauf des Schiebeelementes. Bei größeren Schiebeelementen werden die hohen Gewichtsanteile durch mehrere Rollen übernommen.

Das Rahmenprofil und das Flügelprofil zeigen eine günstige thermische Gestaltung, wodurch Kältebrücken vermieden werden; die Mehrkammerausbildung dieser Profile ergibt eine zusätzliche Wärmedämmung.

Die Fest- und Schiebeelemente liegen unter Zwischenschaltung von Dichtungen an dem Flügelrahmenprofil an und werden durch einfach einsetzbare Anschlagprofile sicher gehalten.

Bei größeren Fest- und Schiebeelementen lassen sich in die Flügelrahmen Sprossenprofile einsetzen, die ebenfalls eine günstige thermische Ausbildung und leichte Verbindung ermöglichen.

Die Befestigungsnuten in dem Rahmenprofil werden durch einfache Abdeckprofile glatt und sauber geschlossen.

Für die Bürstendichtungen sind verschiedenartig gestaltete Führungsprofile vorgesehen, welche an den erforderlichen Stellen in Befestigungsnuten der Flügelprofile eingesetzt sind und in eine oder mehrere Richtungen wirken.

Auf den Zeichnungen ist ein Ausführungsbeispiel der Erfindung dargestellt, welches nachfolgend näher erläutert wird. Es zeigt:
- Fig. 1: einen senkrechten Schnitt durch eine aus einem Rahmen und Fest- und/oder Schiebeelementen, insbesondere Türen, gebildete Schiebeanlage,
- Fig. 2: einen waagerechten Schnitt durch dieselbe Schiebeanlage,
- Fig. 3: einen Querschnitt durch ein Rahmenprofil zur Bildung eines Blendrahmens,
- Fig. 4: einen Querschnitt durch ein Flügelprofil zur Bildung eines Flügelrahmens für das Fest- bzw. Schiebeelement,
- Fig. 5 bis 10: Querschnitte durch Abdeck-, Führungs- und Rollenlaufprofile,
- Fig. 11: einen Querschnitt durch ein Isolierprofil,
- Fig. 12: einen Querschnitt durch ein Anschlagprofil,
- Fig. 13: einen Querschnitt durch ein Sprossenprofil.

Der Rahmen mit Fest- und/oder Schiebeelementen (2, 1), insbesondere Türen, bildet eine Schiebeanlage zum Einbau bei Bauwerken, insbesondere bei Wintergärten.

Mit (3) ist ein als Hohlkammerprofil ausgebildetes und zu einem Blendrahmen zusammengesetztes, im Querschnitt langgestrecktes, flaches Rahmenprofil mit mehreren, nebeneinanderliegenden, thermisch getrennten Querschnittsabschnitten (4, 5, 6) bezeichnet.

Ein als Hohlkammerprofil ausgebildetes, zu einem umlaufenden, ein Schiebe- bzw. Festelement (1, 2) umgebenden Flügelrahmen zusammengesetztes Flügelprofil (8) zeigt einen quadratförmigen Querschnitt und besitzt zwei thermisch getrennte Querschnittsabschnitte (9, 10).

An bzw. in das Rahmen- und Flügelprofil (3, 8) werden unter Schiebe- und/oder Rastverbindung Strangprofile in Form von Rollenlaufprofilen (11), Abdeckprofilen (12, 13), Anschlagprofilen (14) und Dichtungs-Führungsprofilen (15, 16, 17) eingesetzt.

Das Rahmenprofil (3) gemäß Fig. 3 ist von zwei im Abstand nebeneinander liegenden Doppelkammer-Profilrohren (4, 5) und einem an der Blendrahmen-Außenseite im Abstand zu einem Doppelkammer-Profilrohr (5) liegenden Einkammerprofilrohr (6) mit jeweils rechteckigem Querschnitt gebildet.

Die beiden Doppelkammer-Profilrohre (4, 5) und ein Doppelkammer-Profilrohr (5) mit dem benachbarten EinkammerProfilrohr (6) sind durch jeweils zwei parallel in Rahmenbreitenrichtung verlaufende Isolierstege (18) zu einer Einheit fest verbunden, wobei diese drei Profilrohre (4, 5, 6) die drei thermisch getrennten Querschnittsabschnitte ergeben.

Die beiden Doppelkammer-Profilrohre (4, 5) sind mit ihrer größeren Querschnittsausdehnung in Rahmenbreitenrichtung flachliegend angeordnet und das Einkammer-Profilrohr (6) ist mit seiner größeren Querschnittsausdehnung hochkant stehend im Rahmenprofil (3) vorgesehen.

Dieses Einkammer-Profilrohr (6) erstreckt sich an der Außenseite des Blendrahmens und somit der Schiebeanlage.

Die Isolierstege (18) sind in an den einander zugewandten Seiten der Profilrohre (4, 5, 6) angeformten, im Querschnitt hinterschnittenen Nuten (19) unlösbar verankert.

Die beiden Doppelkammer-Profilrohre (4, 5) bilden an ihrer dem Fest- bzw. Schiebeelement (2, 1) zugewandten Querschnittsseite beiderseits einer Kammer (4a, 5a) in den beiden Querschnittsrandbereichen eine eingeformte, im Querschnitt hinterschnittene Nut (7) für die Aufnahme des Rollenlaufprofiles (11), des Abdeckprofiles (13) und von Dichtungs-Führungsprofilen (15 bis 17).

Das Einkammer-Profilrohr (6) zeigt an seiner dem Schiebe-bzw. Festelement (1, 2) zugewandten Querschnittsseite eine eingeformte, im Querschnitt hinterschnittene Nut (7) für die Aufnahme eines Abdeckprofiles (13) oder eines Dichtungs-Führungsprofiles (15, 16); an der Außenseite des Einkammer-Profilrohres (6) ist eine eingeformte, im Querschnitt hinterschnittene Nut (20) als Sichtrille oder Dichtungsaufnahme vorgesehen.

Die benachbarten Querschnittswandungen (21) der drei Profilrohre (4, 5, 6) bilden an ihrer dem Schiebe- bzw. Festelement (1, 2) zugewandten Querschnittsseite (Blendrahmenlaibung) mit einem Isoliersteg (18) eine im Querschnitt hinterschnittene Nut (22) zum Einsatz eines Abdeckprofiles (12). Alle drei Profilrohre (4, 5, 6) haben an ihrer den Nuten (7, 22) gegenüberliegenden Querschnittsseite angeformte, im Querschnitt winkelförmige Befestigungsstege (23).

Innerhalb der außenliegenden Nut (20) des Einkammer-Profilrohres (6) ist eine und innerhalb der Kammern (4a, 5a) beider Doppelkammer-Profilrohre (4, 5) sind zwei Schraubnuten (24) zum Einbringen von Schrauben für die Verbindung benachbarter, unter Gehrung zusammenstoßender Rahmenprofile (3) eingeformt.

Das Flügelprofil (8) besitzt zwei im Querschnitt rechteckige Doppelkammer-Profilrohre (9, 10), die mit ihrer größeren Rechteckausdehnung parallel laufen und durch zwei dazwischenliegende, parallele Isolierstege (18) zu einer festen Einheit verbunden sind, wobei die beiden Profilrohre (9, 10) die beiden thermisch getrennten Querschnittsabschnitte darstellen.

Das an der Außenseite des Flügelprofiles (8) und somit an der Außenseite der Schiebeanlage liegende Profilrohr (9) besitzt außenseitig einen verlängerten Anlageschenkel (25) mit angeformter Dichtungsaufnahmenut (26) für die Anlage des Fest- bzw. Schiebeelementes (2, 1); das zweite Profilrohr (10) hat angeformte Raststege (27) hinter die ein innenseitig zur Lagefixierung gegen das Fest- bzw. Schiebeelement (2, 1) anliegendes Anschlagprofil (14) einrastend eingreift.

Beide Profilrohre (9, 10) haben an ihrer, dem Fest- bzw. Schiebeelement (2, 1) abgewandten Querschnittsseite angeformte Haltestege (47) zum Einschieben von Abdeckprofilen (28), zum Aufstecken und Einrasten von U-förmigen Schließprofilen (48) und Dichtungs-Führungsprofilen (29, 36) in jedes Profilrohr (9, 10) sowie eines Abdeck- oder Gleitprofiles (12) zwischen beide Profilrohre (9, 10) (vgl. Fig. 1 und 2).

Weiterhin zeigen diese beiden Profilrohre (9, 10) innenliegende, eingeformte Schraubnuten (24) zum Einbringen von Schrauben für die Verbindung benachbarter, unter Gehrung zusammenstoßender Flügelprofile (8).

In das untenliegende, waagerechte Flügelprofil (8) des Schiebeelementes (1) sind Laufwagen (30) eingesetzt, die auf dem Laufprofil (11) des untenliegenden Rahmenprofiles (3) das Schiebeelement (1) verfahrbar tragen. Hierfür ist das Flügelprofil (8) im Bereich jedes Laufwagens (30) und im Bereich des unteren Isoliersteges (18) und in seinen benachbarten Profilwandungen (9a, 10a) unterhalb des oberen Isoliersteges (18) für den Einsatz jedes Laufwagens (30) ausgespart. Der Laufwagen (30) liegt unter Zwischenschaltung eines im Querschnitt U-förmigen Isolierprofiles (31) (Fig. 1 und 11) mit einer Wagen-Lagerplatte (32) unter den Querstegen (9b, 10b) beider Profilrohre (9, 10) an. Der Laufwagen (30) hat in bevorzugter Weise unter seiner Lagerplatte (32) höhenverschwenkbar gelagerte Tandem-Laufrollen (30a), mit denen er auf dem Laufprofil (11) fährt.

Das Laufprofil (11), vgl. Fig. 10, setzt sich aus einer im Querschnitt T-förmigen, in die Nut (7) des Rahmenprofiles (3) eingreifende und sich in derselben eingreifenden und in derselben abstützenden Einsteckleiste (11a) und einer darauf einteilig angeformten, im Querschnitt pilzartigen Laufleiste (11b) zusammen.

Das Abdeckprofil (12) gemäß Fig. 5, welches in die Nuten (22) des Rahmenprofiles (3) eingesetzt wird, ist im Querschnitt rechteckig ausgebildet und zeigt an seinen beiden schmalen Rechteckseiten angeformte Raststege (12a) und an einer breiten Rechteckseite eine eingeformte Gleitrille (12b).

Dieses Abdeckprofil (12) dient zum glatten Abschluß innerhalb des Rahmenprofiles, so daß seine ebene, der Gleitrille (12b) gegenüberliegende Querschnittsseite bündig mit dem Rahmenprofil (3) abschließt.

Dieses Abdeckprofil (12) kann aber auch, wie Fig. 1 zeigt, zwischen die Halteleisten (27) des Flügelprofiles (8) eingesetzt werden und stützt sich dann mit seiner untenliegenden Gleitrille (12b) auf einem im Rahmenprofil (3) eingesetzten Laufprofil (11) ab, wobei das Schiebeelement dann fest auf diesem Laufprofil (11) steht, damit die gleiche Höhenlage beider Elemente (1, 2) erreicht wird, oder aber das Element (2) kann gegenüber dem Laufprofil (11) durch das Abdeckprofil (12) gleitend verschoben werden.

Das Abdeckprofil (13) nach Fig. 6 hat einen T-förmigen Querschnitt und wird in die Nuten (7) des Rahmenprofiles (3) je nach Bedarf zum bündigen Abschluß des Rahmenprofiles (3) eingesetzt, vgl. Fig. 1 und 2.

Das Dichtungs-Führungsprofil (15, 16, 17) zeigt eine im Querschnitt T-förmige Einsteckleiste (15a, 16a, 17a) und einen darauf sich abhebenden, einstückig angeformten Profilsteg (15b, 16b, 17b), an dem an einer Seite ein oder mehrere bzw. an beiden Seiten mehrere übereinanderliegende, im Querschnitt hinterschnittene Nuten (15c, 16c, 17c) angeformt sind, in die Bürstendichtungen (33) eingesetzt werden, die je nach Bedarf an einer oder beiden Seiten der Flügelprofile (8) oder an dem Rahmenprofil zur Abdichtung entlanggleiten. Der Einsatz dieser Dichtungs-Führungsprofile (15, 16, 17) ist aus Fig. 1 und 2 für den jeweils erforderlichen Bedarf ersichtlich.

Das Anschlagprofil (14) nach Fig. 12 ist als U-Profil mit an den freien Enden der U-Schenkel angeformten Rastleisten (14a) ausgeführt und hat eine in Verlängerung des U-Steges quer zu den U-Schenkeln abstehende Aufnahmeleiste (14b) für eine Dichtung.

Dieses Anschlagprofil (14) wird jeweils an die Innenseite des Schiebe- bzw. Festelementes (1, 2) am Flügelprofil (8) unter Rastverbindung festgelegt und liegt dem Anlageschenkel (25) des Flügelprofiles (8) gegenüber, so daß das Element (1, 2) unter Zwischenschaltung von Dichtungen (34) zwischen Anlageschenkel (25) und Anschlagprofil (14) gehalten ist.

Das Anschlagprofil (14) rastet mit seinen Rastleisten (14a) hinter die Raststege (27) des Flügelprofiles (8), vgl. Fig. 1 und 2.

In Fig. 13 ist ein Sprossenprofil (35) dargestellt, welches bei großflächigen Fest- und Schiebeelementen (2, 1) zur Unterteilung der Glasscheiben oder Kunststoffplatten in den Flügelrahmen eingesetzt wird.

Dieses Sprossenprofil (35) entspricht im Grundaufbau dem Flügelprofil (8) und hat lediglich an einem Profilrohr (9) zwei verlängerte Anlageschenkel (25), so daß nach beiden Seiten der Isolierstege (18) Glasscheiben od. dgl. angestellt und durch zwei in die Raststege (27) des Profilrohres (10) einrastbare Anschlagprofile (14) gehalten werden.

Dieses Sprossenprofil (35) ist in den beiden Profilrohren (9, 10) jeweils mit zwei Schraubnuten (24) für die Sprossenverbindung ausgestattet.

Für die gleichen Teile des Sprossenprofiles (35) sind dieselben Bezugszahlen wie beim Flügelprofil (8) verwendet worden.

Das Rahmenprofil (3), das Flügelprofil (8), das Sprossenprofil (35), das Anschlagprofil (14) und die Dichtungs-Führungsprofile (15, 16, 17) sind von Strangprofilen aus Aluminium und die Abdeckprofile (12, 13) sowie das Isolierprofil (31) als Strangprofile aus Kunststoff hergestellt.

Wie aus Fig. 1 ersichtlich, lassen sich auch abgewinkelte Dichtungs-Führungsprofile (36) mit Bürstendichtung (33) einsetzen und zwar insbesondere im Bereich des Laufwagens (30) bzw. des Laufprofiles (11) mit Abdeckprofil (12).

Weiterhin lassen sich zwischen den benachbarten Elementen (1, 2) an den Flügelprofilen (8) Labyrinthdichtungen (37) mit Bürstendichtungen (33) befestigen, die im geschlossenen Zustand der beiden Elemente (1, 2) eine Abdichtung in deren Überlappungsbereich ergeben.

## Patentansprüche

1. Rahmen mit Fest- und/oder Schiebeelementen, insbesondere Türen, der einen aus einem Rahmenprofil (3) zusammengesetzten Blendrahmen und an dem Rahmenprofil festlegbare Strangprofile aufweist, wobei
das Rahmenprofil (3) des Blendrahmens von einem im Querschnitt langgestreckten, flachen Hohlkammerprofil mit mehreren nebeneinanderliegenden, thermisch getrennten Querschnittsabschnitten (4,5,6) gebildet ist,
dadurch gekennzeichnet,
daß in den Blendrahmen ein ein Schiebe- bzw. Festelement (1,2) umgebender Flügelrahmen eingesetzt ist, welcher aus einem als Hohlkammerprofil ausgebildeten, im Querschnitt quadratförmigen Flügelprofil (8) mit zwei thermisch getrennten Querschnittsabschnitten (9,10) zusammengesetzt ist,
daß an bzw. in das Rahmen- und Flügelprofil (3,8) unter Schiebe- und/oder Rastverbindung Strangprofile in Form von Rollen-Laufprofilen (11), Abdeckprofilen (12,13), Anschlagprofilen (14) und Dichtungs-Führungsprofilen (15,16,17,36) eingesetzt sind und
daß in den Flügelrahmen für großflächige Fest- bzw. Schiebeelemente (2,1) ein Sprossenprofil (35) eingesetzt ist, welches zwei im Querschnitt rechteckige und durch Isolierstege (18) miteinander verbundene, thermisch gegeneinander getrennte Profilrohre (9,10) mit eingeformten Schraubnuten (24) aufweist, wobei an einem Profilrohr (9) außenseitig zwei in entgegengesetzte Richtungen verlängerte Anlageschenkel (25) mit Dichtungsaufnahmenut (26) vorgesehen sind und das zweite Profilrohr (10) mit sich gegenüberliegenden, angeformten Raststegen (27) für Anschlagprofile (14) ausgestattet ist.

2. Rahmen mit Fest- und/oder Schiebeelementen nach Anspruch 1, dadurch gekennzeichnet, daß das Rahmenprofil (3) von zwei im Abstand nebeneinander liegenden Doppelkammer-Profilrohren (4, 5) und einem an der Blendrahmen-Außenseite im Abstand zu einem Doppelkammer-Profilrohr (5) liegenden Einkammer-Profilrohr (6) mit jeweils rechteckigem Querschnitt gebildet ist und die beiden Doppelkammer-Profilrohre (4, 5) miteinander und das eine Doppelkammer-Profilrohr (5) mit dem benachbarten Einkammer-Profilrohr (6) durch jeweils zwei parallel in Blendrahmen-Breitenrichtung verlaufende Isolierstege (18) zu einer Einheit fest verbunden sind, wobei diese Profilrohre (4, 5, 6) drei thermisch getrennte Querschnittsabschnitte darstellen.

3. Rahmen mit Fest- und/oder Schiebeelementen nach Anspruch 1 und 2, dadurch gekennzeichnet, daß die beiden Doppelkammer-Profilrohre (4, 5) mit ihrer größeren Querschnittsausdehnung in Rahmenbreitenrichtung flachliegende und das Einkammer-Profilrohr (6) mit seiner größeren Querschnittsausdehnung hochkant stehend im Rahmenprofil (3) angeordnet sind.

4. Rahmen mit Fest- und/oder Schiebeelemten nach den Ansprüchen 1 bis 3, dadurch gekennzeichnet, daß die Isolierstege (18) in an den einander zugewandten Profilseiten (21) der Profilrohre (4, 5, 6) angeformte, im Querschnitt hinterschnittene Nuten (19) unlösbar verankert sind.

5. Rahmen mit Fest- und/oder Schiebeelementen nach den Ansprüchen 1 bis 4, dadurch gekennzeichnet, daß die beiden Doppelkammer-Profilrohre (4, 5) an ihrer dem Fest- bzw. Schiebeelement (2, 1) zugewandten Querschnittsseite in den beiden Querschnittsrandbereichen je eine eingeformte, im Querschnitt hinterschnittene Nut (7) für die Aufnahme des Rollen-Laufprofiles (11), Abdeckprofiles (13) und Dichtungs-Führungsprofiles (15 bis 17) aufweisen.

6. Rahmen mit Fest- und/oder Schiebeelementen nach den Ansprüchen 1 bis 5, dadurch gekennzeichnet, daß das Einkammer-Profilrohr (6) an seiner dem Fest-bzw. Schiebeelement (2, 1) zugewandten Querschnittsseite eine eingeformte, im Querschnitt hinterschnittene Nut (7) für die Aufnahme des Abdeckprofiles (13) oder Dichtungs-Führungsprofiles (15, 16) hat und an der Außenseite eine eingeformte, im Querschnitt hinterschnittene Nut (20) als Sichtrille oder Dichtungsaufnahme zeigt.

7. Rahmen mit Fest- und/oder Schiebeelementen nach den Ansprüchen 1 bis 6, dadurch gekennzeichnet, daß die benachbarten Querschnittswandungen (21) der drei Profilrohre (4, 5, 6) an ihrer dem Fest- bzw. Schiebeelement (2, 1) zugewandten Querschnittseite mit einem Isoliersteg (18) eine im Querschnitt hinterschnittene Nut (22) zum Einsatz eines Abdeckprofiles (12) bilden.

8. Rahmen mit Fest- und/oder Schiebeelementen nach den Ansprüchen 1 bis 7, dadurch gekennzeichnet, daß die drei Profilrohre (4, 5, 6) an ihren den Nuten (7, 22) gegenüberliegenden Querschnittsseiten angeformte, im Querschnitt winkelförmige Befestigungsstege (23) haben.

9. Rahmen mit Fest- und/oder Schiebeelementen nach den Ansprüchen 1 bis 8, dadurch gekennzeichnet, daß innerhalb der außenliegenden Nut (20) des Einkammer-Profilrohres (6) eine und innerhalb der nutseitigen Kammern (4, 5) beider Doppelkammer-Profilrohre (4, 5) zwei Schraubnuten (24) zum Einbringen von Schrauben für die Verbindung benachbarter, unter Gehrung zusammenstoßender Rahmenprofile (3) angeformt sind.

10. Rahmen mit Fest- und/oder Schiebeelementen nach Anspruch 1, dadurch gekennzeichnet, daß das Flügelprofil (8) zwei im Querschnitt rechteckige Doppelkammer-Profilrohre (9, 10) aufweist, die mit ihrer größeren Rechteckausdehnung parallel laufen und durch zwei dazwischenliegende, parallele Isolierstege (18) zu einer festen Einheit verbunden sind, wobei diese beiden Profilrohre (9, 10) die beiden thermisch getrennten Querschnittsabschnitte darstellen.

11. Rahmen mit Fest- und/oder Schiebeelementen nach Anspruch 10, dadurch gekennzeichnet, daß das an der Außenseite des Flügelprofiles (8) liegende Profilrohr (9) außenseitig einen verlängerten Anlageschenkel (25) mit angeformter Dichtungs-Aufnahmenut (26) für die Anlage des Fest- bzw. Schiebeelementes (2, 1) hat und das zweite Profilrohr (10) angeformte Raststege (27) besitzt, hinter die ein innenseitig zur Lagefixierung gegen das Fest- bzw. Schiebeelement (2, 1) anliegendes Anschlagprofil (14) eingerastet einfaßt.

12. Rahmen mit Fest- und/oder Schiebeelementen nach den Ansprüchen 10 und 11, dadurch gekennzeichnet, daß beide Profilrohre (9, 10) des Flügelprofiles (8) an ihrer dem Fest- bzw. Schiebeelement (2, 1) abgewandten Querschnittsseite angeformte Haltestege (47) zum Einsetzen von Abdeckprofilen (28), Schließprofilen (48) und Dichtungs-Führungsprofilen (29, 36) in jedes Profilrohr (9, 10), sowie eines Abdeck- oder Gleitprofiles (12) zwischen beide Profilrohre (9, 10) hat.

13. Rahmen mit Fest- und/oder Schiebeelementen nach den Ansprüchen 10 bis 12, dadurch gekennzeichnet, daß innerhalb der Profilrohre (9, 10) Schraubnuten (24) zum Einbringen von Schrauben für die Verbindung benachbarter, unter Gehrung zusammenstoßender Flügelprofile (8) eingeformt sind.

14. Rahmen mit Fest- und/oder Schiebeelementen nach den Ansprüchen 10 bis 13, dadurch gekennzeichnet, daß in das untenliegende waagerechte Flügelprofil (8) des Schiebeelementes (1) Laufwagen (30) eingesetzt sind, die auf dem Laufprofil (11) des untenliegenden Rahmenprofiles (3) das Schiebeelement (1) verfahrbar tragen, wobei dieses Flügelprofil (8) im Bereich jedes Laufwagens (30) und im Bereich des unteren Isoliersteges (18) sowie in den benachbarten Profilwandungen (9a, 10a) für den Einsatz jedes Laufwagens (30) ausgespart ist, der mit einer Wagen-Lagerplatte (32) unter Zwischenschaltung eines im Querschnitt U-förmigen Isolierprofiles (31) unter Querstegen (9b, 10b) sowie des oberen Isoliersteges (18) in beiden Profilrohren (9, 10) liegt.

15. Rahmen mit Fest- und/oder Schiebeelementen nach Anspruch 14, dadurch gekennzeichnet, daß der Laufwagen (30) mit Tandem-Laufrollen (30a) ausgestattet ist, die unter seiner Lagerplatte (32) höhenverschwenkbar gelagert sind.

16. Rahmen mit Fest- und/oder Schiebeelementen nach einem oder mehreren der Ansprüche 1 bis 15, dadurch gekennzeichnet, daß das Laufprofil (11) eine im Querschnitt T-förmige, in die Nut (7) des Rahmensprofiles (3) eingreifende und sich in derselben abstützende Einsteckleiste (11a) und eine darauf einstückig angeformte, im Querschnitt pilzartige Laufleiste (11b) aufweist.

17. Rahmen mit Fest- und/oder Schiebeelementen nach einem oder mehreren der Ansprüche 1 bis 16, dadurch gekennzeichnet, daß das Abdeckprofil (12) im Querschnitt rechteckig ausgebildet ist, an seinen beiden schmalen Rechteckseiten angeformte Raststege (12a) und an einer breiten Rechteckseite eine eingeformte Gleitrille (12b) hat.

18. Rahmen mit Fest- und/oder Schiebeelementen nach einem oder mehreren der Ansprüche 1 bis 17, dadurch gekennzeichnet, daß das Abdeckprofil (13) einen T-förmigen Querschnitt besitzt.

19. Rahmen mit Fest- und/oder Schiebeelementen nach einem oder mehreren der Ansprüche 1 bis 18, dadurch gekennzeichnet, daß das Dichtungs-Führungsprofil (15, 16, 17) eine im Querschnitt T-förmige Einsteckleiste (15a, 16a, 17a) und einen sich darauf abhebenden, einteilig angeformten Profilsteg (15b, 16b, 17b) besitzt, an dem eine oder mehrere übereinanderliegende, an eine oder beiden Profilstegseiten liegende, im Querschnitt hinterschnittene Nuten (15c, 16c, 17c) für die Aufnahme von Bürstendichtungen (33) hat.

20. Rahmen mit Fest- und/oder Schiebeelementen nach einem oder mehreren der Ansprüche 1 bis 19, dadurch gekennzeichnet, daß das Anschlagprofil (14) als U-Profil mit an den freien Enden der U-Schenkel angeformten Rastleisten (14a) und einer in Verlängerung des U-Steges quer zu den U-Schenkeln abstehenden, angeformten Aufnahmeleiste (14b) für eine Dichtung (34) ausgebildet ist.

21. Rahmen mit Fest- und/oder Schiebeelementen nach einem oder mehreren der Ansprüche 1 bis 20, dadurch gekennzeichnet, daß das Rahmenprofil (3), das Flügelprofil (8), das Sprossenprofil (35), das Anschlagprofil (14), das Schließprofil (48) und die Dichtungs-Führungsprofile (15 bis 17, 29, 36) von Strangprofilen aus Aluminium und die Abdeckprofile (12, 13) und das Isolierprofil (31) als Strangprofile aus Kunststoff bestehen.

## Claims

1. Frame with fixed and/or sliding elements, more particularly doors, comprising an outer frame or casing assembled from a frame profile (3) and extruded profiles adapted to be located on the frame profile, the frame profile (3) of the outer frame or casing being constituted by a flat window profile of elongated cross-section with a plurality of thermally separate cross-sectional portions (4, 5, 6) arranged one alongside the other,
characterised in that
a casement surrounding a sliding or fixed element (1, 2) is inserted into the outer frame or casing and is assembled from a casement profile (8) of quadratic cross-section in the form of a window profile with two thermally separate cross-sectional portions (9, 10),
extruded profiles in the form of roller track profiles (11), cover profiles (12, 13), fixing profiles (14) and seal guide profiles (15, 16, 17, 36) are introduced on or into the frame profile and casement profile (3, 8) and slid and/or snapped into place, and
a stave profile (35) is inserted into the casement for large-area fixed or sliding elements (2, 1), said stave profile incorporating two tube profiles (9, 10) of rectangular cross-section with moulded helical grooves (24), said profiles joined together by insulation crosspieces (18) and thermally separate from one another, there being provided externally on one tube profile (9) two contact brackets (25) extended in opposite directions and having a seal-locating groove (26), and the second tube profile (10) being equipped with mutually opposed, moulded locking crosspieces (27) for fixing profiles (14).

2. Frame with fixed and/or sliding elements according to claim 1, characterised in that the frame profile (3) is constituted by two double-compartment tube profiles (4, 5) spaced one alongside the other and a single-compartment tube profile (6) situated on the external face of the outer frame or casing and spaced apart from one double-compartment tube profile (5), each rectangular in cross-section, and the two double-compartment tube profiles (4, 5) together and the one double-compartment tube profile (5) with the adjacent single-compartment tube profile (6) are in each case permanently joined into one unit by two insulation crosspieces (18) running parallel in the direction of the outer frame width, said tubular profiles (4, 5, 6) representing three thermally separate cross-sectional portions.

3. Frame with fixed and/or sliding elements according to claims 1 and 2, characterised in that the two double-compartment tube profiles (4, 5) are arranged with their larger cross-sectional extension lying flat in the direction of the frame width and the single-compartment tube profile (6) is arranged with its larger cross-sectional extension set vertically on edge in the frame profile (3).

4. Frame with fixed and/or sliding elements according to claims 1 to 3, characterised in that the insulation crosspieces (18) are non-releasably anchored in cross-sectionally undercut grooves (19) moulded on the facing profile sides (21) of the tubular profiles (4, 5, 6).

5. Frame with fixed and/or sliding elements according to claims 1 to 4, characterised in that on their cross-sectional side nearest the fixed or sliding element (2, 1) the two double-compartment tube profiles (4, 5) have in the two cross-sectional peripheral areas a respective moulded, cross-sectionally undercut groove (7) for receiving the roller track profile (11), the cover profile (13) and seal guide profile (15 to 17).

6. Frame with fixed and/or sliding elements according to claims 1 to 5, characterised in that on its cross-sectional side nearest the sliding or fixed element (2,1), the single-compartment tube profile (6) has a moulded, cross-sectionally undercut groove (7) for receiving the cover profile (13) or zeal guide profile (15, 16) and on the external face exhibits a moulded, cross-sectionally undercut groove (20) as a sighting groove or seal locator.

7. Frame with fixed and/or sliding elements according to claims 1 to 6, characterised in that on their cross-sectional side nearest the sliding or fixed element (2, 1), the adjoining cross-sectional walls (21) of the three tubular profiles (4, 5, 6) form, together with an insulation crosspiece (18), a cross-sectionally undercut groove (22) for the introduction of a cover profile (12).

8. Frame with fixed and/or sliding elements according to claims 1 to 7, characterised in that the three tubular profiles (4, 5, 6) have fixing crosspieces (23) of angular cross-section moulded on their cross-sectional faces opposing the grooves (7, 22).

9. Frame with fixed and/or sliding elements according to claims 1 to 8, characterised in that inside the outerlying groove (20) of the single-compartment tube profile (6) is moulded one helical groove (24), and inside the groove-side compartments (4a, 5a) of the two double-compartment tube profiles (4, 5) two helical grooves (24) for introducing screws for connecting adjacent mitre-jointed frame profiles (3)

10. Frame with fixed and/or sliding elements according to claim 1, characterised in that the casement profile (8) has two double-compartment tube profiles (9, 10) of rectangular cross-section, the larger rectangular extensions of which run parallel and are joined into a rigid unit by two parallel insulation crosspieces (18) interposed between them, these two tubular profiles (9, 10) making up the two thermally separate cross-sectional portions.

11. Frame with fixed and/or sliding elements according to claim 10, characterised in that externally the tubular profile (9) situated on the exterior of the casement profile (8) has an extended contact bracket (25) with a moulded seal locating groove (26) for contact with the fixed or sliding element (2, 1) and the second tubular profile (10) has moulded locking crosspieces (27), behind which a fixing profile (14) which rests internally against the fixed or sliding element (2, 1) to locate it in position engages and locks.

12. Frame with fixed and/or sliding elements according to claims 1 and 11, characterised in that on their cross-sectional side remote from the fixed or sliding element (2, 1), both tubular profiles (9, 10) of the casement profile (8) have moulded retaining crosspieces (47) for inserting cover profiles (28), closure profiles (48) and seal guide profiles (29, 36) into each tubular profile (9, 10), as well as a cover profile or rail profile (12) between the two tubular profiles (9, 10).

13. Frame with fixed and/or sliding elements according to claims 10 to 12, characterised in that inside the tubular profiles (9, 10) are moulded helical grooves (24) for introducing screws for the connection of adjacent mitre-jointed casement profiles (8).

14. Frame with fixed and/or sliding elements according to claims 10 to 13, characterised in that runners (30) are inserted into the bottom horizontal casement profile (8) of the sliding element (1), and these runners movably carry the sliding element (1) on the track profile (11) of the bottom frame profile (3), said casement profile (8) being recessed in the vicinity of each runner (30) and in the vicinity of the lower insulation crosspiece (18) and in the adjoining profile walls (9a, 10a) for the insertion of each runner (30), which rests, with an insulating profile (31) of U-shaped cross-section interposed, by a runner bearing plate (32) under crosspieces (9b, 10b), and, with the upper insulation crosspiece (18) interposed, in the two tubular profiles (9, 10).

15. Frame with fixed and/or sliding elements according to claim 14, characterised in that the runner (30) is equipped with tandem rollers (30a) mounted height-adjustably below its bearing plate (32).

16. Frame with fixed and/or sliding elements according to one or more of claims 1 to 15, characterised in that the track profile (11) has a push-in strip (11a) of T-shaped cross-section which engages in the groove (7) of the frame profile (3) and rests therein and a runner strip (11b) of mushroom-shaped cross-section moulded integrally thereon.

17. Frame with fixed and/or sliding elements according to one or more of Claims 1 to 16, characterised in that the cover profile (12) is rectangular in cross-section, has locking crosspieces (12a) moulded on both its narrow rectangular sides and a sliding groove (12b) moulded into one broad rectangular side.

18. Frame with fixed and/or sliding elements according to one or more of claims 1 to 17, characterised in that the cover profile (12) possesses a T-shaped cross-section.

19. Frame with fixed and/or sliding elements according to one or more of claims 1 to 18, characterised in that the seal guide profile (15, 16, 17) possesses a push-in strip (15a, 16a, 17a) of T-shaped cross-section and an integrally moulded profile crosspiece (15b, 16b, 17b) projecting therefrom, on one or both sides of which are situated one or more superjacent, cross-sectionally undercut grooves (15c, 16c, 17c) for receiving brush seals (33).

20. Frame with fixed and/or sliding elements according to one or more of claims 1 to 19, characterised in that the fixing profile (14) is in the form of a channel section with latching strips (14a) moulded on the free ends of the channel legs and a moulded locating strip (14b) for a seal (34) projecting at right angles to the channel legs in extension of the channel crosspiece.

21. Frame with fixed and/or sliding elements according to one or more of claims 1 to 20, characterised in that the frame profile (3), the casement profile (8), the stave profile (35), the fixing profile (14), the closure profile (48) and the seal guide profiles (15 to 17, 29, 36) consist of extruded aluminium sections and the cover profiles (12, 13) and the insulation profile (31) consist of extruded plastic profiles.

## Revendications

1. Châssis avec éléments fixes et/ou coulissants, notamment des portes, comprenant une traverse dormante, composée d'un profilé de châssis (3) et des profilés filés adaptables au profilé de châssis, le profilé de châssis (3) de la traverse dormante étant formé par un profilé à cavité creuse plat, de section transversale allongée, dont la section transversale est divisée en plusieurs zones 4, 5, 6) séparées thermiquement,
caractérisé par le fait
qu'un cadre de vantail, entourant un élément coulissant ou fixe (1, 2), est inséré dans la traverse dormante, ce cadre de vantail étant composé d'un profilé de vantail (8), sous forme de profilé creux, de section transversale carrée, comportant deux zones de section transversale (9, 10) séparées thermiquement, et
que des profilés filés sont fixés, par glissière ou crantage, sur ou dans le profilé de châssis et le profilé de vantail (3, 8), en tant que profilés de roulement (11), profilés de recouvrement (12, 13), profilés de butée (14) et profilés guides d'étanchéité (15, 16, 17, 36), et
qu'un profilé à petits-bois (35), comprenant deux tubes profilés (9, 10) de section transversale rectangulaire, séparés thermiquement l'un de l'autre et reliés par des ponts isolants (18), et présentant des rainures à vis (24) préformées, est inséré dans le cadre à vantail pour les éléments fixes ou coulissants (2, 1) de grande surface, deux ailes de contact (25), prolongées en sens inverse et pourvues de encoches (26) de réception de joint d'étanchéité, équipent l'un des tubes profilés (9), sur le côté extérieur, tandis que le second tube profilé (10) est pourvu de barres d'arrêt (27) pour profilés de butée (14) formées d'une pièce à partir de lui et se faisant face.

2. Châssis avec éléments fixes et/ou coulissants selon revendication 1,
caractérisé par le fait
que le profilé de châssis (3) est formé de deux tubes profilés (4, 5) à double chambre, disposés, à intervalle, l'un à côté de l'autre, et d'un tube profilé à chambre unique (6), situé du côté extérieur de la traverse dormante, à intervalle de l'un des tubes profilés à double chambre (5), ces profilés à double chambre et à chambre unique présentant une section transversale rectangulaire, les deux tubes profilés (4, 5) à double chambre étant reliés entre eux et l'un des tubes profilés à double chambre (5) étant relié au tube profilé à chambre unique (6) voisin, chaque assemblage en une unité étant fait à l'aide de deux ponts isolants (18) s'étendant parallèlement dans le sens de la largeur de la traverse dormante, les tubes profilés (4, 5, 6) formant trois zones de section transversale séparées thermiquement.

3. Châssis avec éléments fixes et/ou coulissants selon revendications 1 et 2,
caractérisé par le fait
que les deux tubes profilés (4, 5) à double chambre et le tube profilé à chambre unique (6) sont disposés dans le profilé de châssis (3), les tubes profilés (4, 5) à double chambre étant couchés à plat avec leur sens travers long dans le sens de la largeur du châssis, tandis que le tube profilé à chambre unique (6) se trouve sur son sens travers long.

4. Châssis avec éléments fixes et/ou coulissants selon revendications 1 à 3,
caractérisé par le fait
que les ponts isolants (18) sont ancrés de façon inamovible dans des rainures (19) contredépouillées en section transversale, formées d'une pièce dans les côtés (21) des tubes profilés (4, 5, 6).

5. Châssis avec éléments fixes et/ou coulissants selon revendications 1 à 4,
caractérisé par le fait
que les deux tubes profilés (4, 5) à double chambre présentent sur leur côté dirigé vers l'élément fixe ou coulissant (2, 1) une rainure (7) contredépouillée en section transversale, formée dans chacune des zones marginales de section transversale, ces rainure (7) étant destinées à recevoir les profilé de roulement (11) des rouleaux, les profilé de recouvrement (13) et les profilés guides d'étanchéité (15 à 17).

6. Châssis avec éléments fixes et/ou coulissants selon revendications 1 à 5,
caractérisé par le fait
que le tube profilé à chambre unique (6) est pourvu, sur son côté dirigé vers l'élément fixe ou coulissant (2, 1), d'une rainure (7) contredépouillée en sens travers, destinée à recevoir le profilé de recouvrement (13) ou le profilé guide d'étanchéité (15, 16), 17), et, sur le côté extérieur d'une rainure (20) contredépouillée en sens travers, servant de fente optique ou de réception de joint d'étanchéité.

7. Châssis avec éléments fixes et/ou coulissants selon revendication 1 à 6,
caractérisé par le fait
que, sur leur côté dirigé vers l'élément fixe ou coulissant, les parois de section transversale voisines (21) des trois tubes profilés (4, 5, 6) forment, avec un pont isolant (18), une rainure (22) contredépouillée en section transversale pour l'insertion d'un profilé de recouvrement (12).

8. Châssis avec éléments fixes et/ou coulissants selon revendication 1 à 7,
caractérisé par le fait
que les trois tubes profilés (4, 5, 6) sont pourvus de barres de fixation (23) de section transversale angulaire, formées d'une pièce à partir de leurs côtés opposés à leurs rainures (7, 22).

9. Châssis avec éléments fixes et/ou coulissants selon revendication 1 à 8,
caractérisé par le fait
qu'une rainures à vis (24) est formée à l'intérieur de la rainure externe (20) du tube profilé à chambre unique (6), tandis que deux rainures à vis (24) sont formées à l'intérieur des chambres (4a, 5a) des tubes profilés à double chambre (4, 5) situées du côté de la rainure, ces rainures à vis (24) étant destinées à recevoir des vis pour l'assemblable de profilés de châssis (3) voisins, se rejoignant en onglet.

10. Châssis avec éléments fixes et/ou coulissants selon revendication 1,
caractérisé par le fait
que le profilé de vantail (8) présente deux tubes profilés à double chambre (9, 10) de section transversale rectangulaire, dont les côtés les plus longs s'étendent parallèlement, ces tubes profilés (9, 10), réunis en une unité fixe à l'aide de deux ponts d'isolation (18) intercalés parallèlement, formant les deux zones de section transversale séparées thermiquement.

11. Châssis avec éléments fixes et/ou coulissants selon revendication 10,
caractérisé par le fait
que le tube profilé (9), situé sur le côté extérieur du profilé de vantail (8), est prolongé, vers l'extérieur, par une aile de contact (25) pour l'élément fixe ou coulissant (2, 1), cette aile de contact (25) comprenant une encoche (26) de réception de joint d'étanchéité, formée d'une pièce à partir d'elle, tandis que le second tube profilé (10) est équipé de barres d'arrêt (27) formées d'une pièce à partir de lui et derrière lesquelles s'enclenche un profilé de butée (14) portant à l'intérieur contre l'élément fixe ou coulissant qu'il bloque en position voulue.

12. Châssis avec éléments fixes et/ou coulissants selon revendication 1 et 11,
caractérisé par le fait
que les deux tubes profilés (9, 10) du profilé de vantail (8) sont pourvus, sur leur côté opposé à l'élément fixe ou coulissant (2, 1), de barrettes d'arrêt (47), formées d'une pièce à partir d'eux, destinées à l'insertion de profilés de recouvrement (28), de profilés de fermeture (48) et profilés guides d'étanchéité (29, 36) dans chacun des tubes profilés (9, 10), ainsi que d'un profilé de recouvrement ou de glissement (12) entre les deux tubes profilés (9,10).

13. Châssis avec éléments fixes et/ou coulissants selon revendication 10 à 12,
caractérisé par le fait
que des rainures à vis (24) pour la mise en place de vis d'assemblage de profilés de vantaux (8) voisins, se rejoignant en onglet, sont formées à l'intérieur des tubes profilés (9, 10).

14. Châssis avec éléments fixes et/ou coulissants selon revendication 10 à 13,
caractérisé par le fait
que des chariots (30) sont placés dans le profilé de vantail (8) horizontal, inférieur de l'élément coulissant (1), ces chariots transportant l'élément coulissant (1) sur le profilé de roulement (11) du profilé de châssis (3) inférieur, ce profilé de vantail (8) étant découpé dans la zone de chaque chariot (30) et dans la zone du pont isolant inférieur (18), ainsi que dans les parois de profilés voisines (9a, 10a), pour l'installation de chaque chariot (30), qui est placé, avec une plaque d'appui (32), sous les traverses (9b, 10b), un profilé d'isolation (31) étant intercalé, et dans les deux tubes profilés (9, 10), avec l'intermédiaire du pont isolant (18)).

15. Châssis avec éléments fixes et/ou coulissants selon revendication 14,
caractérisé par le fait
que le chariot (30) est équipé de rouleaux de roulement tandem (30a), montés, pivotables en hauteur, sous sa plaque d'appui (32).

16. Châssis avec éléments fixes et/ou coulissants selon une ou plusieurs revendications 1 à 15,
caractérisé par le fait
que le profilé de roulement (11) présente une barre d'insertion (11a) de section transversale en T, s'enclenchant et prenant appui dans la rainure (7) du profilé de châssis (3) et une barre de roulement (11b) de section transversale en champignon, formée d'une pièce avec la barre d'insertion (11a).

17. Châssis avec éléments fixes et/ou coulissants selon une ou plusieurs revendications 1 à 16,
caractérisé par le fait
que le profilé de recouvrement (12) est de section transversale rectangulaire et est pourvu sur les deux côtés les plus étroits du rectangle de barres d'arrêt (12a) et, sur l'un des longs côtés du rectangle, d'une fente de glissement (12b) préformée.

18. Châssis avec éléments fixes et/ou coulissants selon une ou plusieurs revendications 1 à 17,
caractérisé par le fait
que le profilé de recouvrement (13) présente une section transversale en T.

19. Châssis avec éléments fixes et/ou coulissants selon revendication 1,
caractérisé par le fait
que le profilés guides d'étanchéité (15, 16, 17) présente une tige d'insertion (15a, 16a, 17a) de coupe transversale en T, surmontée d'un profilé (15b, 16b, 17b), formé d'une pièce avec elle, pourvu sur l'un ou sur ses deux côtés d'une ou de plusieurs gorges (15c, 16c, 17c) superposées, contredépouillées en section transversale, destinées à recevoir des joints d'étanchéité à brosses (33).

20. Châssis avec éléments fixes et/ou coulissants selon une ou plusieurs revendications 1 à 19,
caractérisé par le fait
que le profilé de butée (14) est connçu sous forme de profilé en U, dont les extrémités libres des jambages sont pourvus de languettes d'arrêt (14a) et dont le dos est prolongé par une barre de réception (14b) faisant saillie transversalement par rapport aux jambages du U et destinée à accueillir un joint d'étanchéité (34).

21. Châssis avec éléments fixes et/ou coulissants selon une ou plusieurs revendications 1 à 20,
caractérisé par le fait
que le profilé de châssis (3), le profilé de vantail (8), le profilé à petits-bois (35), le profilé de butée (14), le profil de fermeture (48) et les profilés guides d'étanchéité (15 à 17, 29, 36) et le profilé d'isolation (31) sont en matière plastique.
